# FASCICULE DE BREVET EUROPEEN

(11) **EP 1 268 069 B1**
(45) Date de publication et mention de la délivrance du brevet: **18.06.2008**
(21) Numéro de dépôt: 01923761.9
(22) Date de dépôt: 09.04.2001
(51) Int. Cl.: B01L 3/02

(54) **PIPETTE DE PRELEVEMENT D'ECHANTILLONS LIQUIDES A EJECTEUR DEMONTABLE**
PIPETTE ZUR ENTNAHME VON FLÜSSIGKEITSPROBEN MIT DEMONTIERBARER PIPETTENSPITZEN-ABWURFVORRICHTUNG
LIQUID SAMPLE PIPETTE WITH DETACHABLE EJECTOR

(30) Priorité: 07.04.2000 FR 0004470
(43) Date de publication de la demande: 02.01.2003
(73) Titulaire: GILSON SAS, 95400 Villiers-le-Bel (FR)
(72) Inventeur: VIOT, François, F-95430 Auvers-sur-Oise (FR)
(74) Mandataire: Poulin, Gérard
(86) Numéro de dépôt international: PCT/FR2001/001071
(87) Numéro de publication internationale: WO 2001/076751

(56) Documents cités:
- WO-A-96/37302
- US-A- 3 991 617
- US-A- 4 009 611
- US-A- 4 151 750

## Description

L'invention concerne les pipettes de prélèvement d'échantillons liquides.

On connaît, par exemple du document FR-2 696 110, une pipette de prélèvement apte à recevoir à son extrémité inférieure un cône jetable fixé à friction à la pipette. La pipette comporte un éjecteur actionnable au moyen d'un bouton voisin d'un bouton de prélèvement. Une poussée sur le bouton permet de pousser le cône en direction opposée à la pipette lorsqu'on souhaite changer ce cône usagé pour un cône neuf.

Dans cette pipette, l'éjecteur comporte un bras ayant une partie inférieure destinée à venir en contact direct avec le cône et une partie supérieure à laquelle la partie inférieure est fixée par emmanchement à friction suivant la direction longitudinale de la pipette. Cet emmanchement permet d'assembler la partie inférieure de l'éjecteur sur la pipette de façon simple et rapide et de la démonter avec les mêmes avantages. Toutefois, lors de l'éjection d'un cône, au moment où le cône cède et se détache de la pointe de la pipette, l'éjecteur suit le cône et sa vitesse augmente brusquement. Le mouvement de l'éjecteur est ensuite brutalement stoppé du fait que la partie supérieure vient en butée sur le corps de pipette. La même sollicitation en freinage est transmise à la partie inférieure, au niveau de l'emmanchement à friction. Or, cette sollicitation va à l'encontre de cet emmanchement et tend à séparer les parties inférieure et supérieure l'une de l'autre. A l'issue d'un certain nombre d'éjections de cône, il peut donc arriver que la partie inférieure de l'éjecteur se sépare de la pipette de façon intempestive.

Le document WO96/37302 prévoit dans le mode de réalisation de la figure 19 un éjecteur dont la partie inférieure destinée à pousser le cône est emmanchée suivant la direction longitudinale de la pipette dans une partie supérieure de l'éjecteur. Une languette de fixation maintient les deux parties reliées l'une à l'autre en évitant leur séparation intempestive. Toutefois, le démontage de la partie inférieure nécessite d'atteindre la languette et est assez incommode.

Un but de l'invention est de fournir une pipette d'un type différent évitant la séparation intempestive de la partie basse de l'éjecteur mais dont l'éjecteur demeure facile à démonter.

En vue de la réalisation de ce but, on prévoit selon l'invention une pipette de prélèvement comportant un corps et un bras mobile par rapport au corps pour éjecter suivant une direction longitudinale de la pipette un cône fixé à la pipette, le bras comprenant une première partie apte à venir en contact avec le cône et une deuxième partie, dans laquelle les deux parties sont emmanchées l'une dans l'autre en permettant de séparer du corps la première partie à partir d'une position de fonctionnement par un mouvement initial suivant une direction essentiellement perpendiculaire à la direction longitudinale.

Ainsi, du fait que le bras comporte encore deux parties assemblées l'une à l'autre, il peut être démonté de façon simple. Cependant, l'invention évite leur séparation intempestive sous l'effet des sollicitations d'éjection. En outre, puisque la liaison par friction n'est plus impérative, on peut prévoir une liaison permettant un montage et un démontage sans effort.

L'invention pourra en outre présenter au moins l'une quelconque des caractéristiques suivantes :
- la pipette est agencée de sorte que la direction d'emmanchement est latérale ;
- la pipette est agencée de sorte que la direction d'emmanchement est unique ;
- l'une des parties de bras présente une forme en « T » apte à être reçue dans un logement de l'autre partie de forme correspondante ;
- la pipette est agencée de sorte que les deux parties peuvent être séparées l'une de l'autre sans démonter au préalable la pipette ;
- le corps de pipette forme obstacle à la séparation des deux parties au moins lorsque le bras s'étend à une extrémité haute de la course d'éjection ;
- la pipette est agencée de sorte que le corps permet la séparation des deux parties lorsque le bras s'étend à une extrémité basse de la course d'éjection ;
- la pipette comprend des moyens de réglage permettant de faire varier une longueur du bras continûment dans une plage de valeurs. D'autres caractéristiques et avantages de l'invention apparaîtront encore dans la description suivante d'un mode préféré de réalisation donné à titre d'exemple non limitatif. Aux dessins annexés :

- la figure 1 est une vue en perspective du mécanisme d'éjecteur d'une pipette selon un mode préféré de réalisation de l'invention ;
- la figure 2 est une vue partielle en coupe axiale de la pipette montrant l'emplacement du mécanisme de la figure 1 ;
- les figures 3 et 4 sont deux vues en perspective de l'actionneur du mécanisme de la figure 1 ;
- la figure 5 est une vue partielle en coupe axiale suivant le plan V-V de l'actionneur de la figure 3 ;
- la figure 5A est une vue en coupe axiale suivant le plan A-A de l'actionneur de la figure 5 ;
- les figures 6 et 7 sont deux vues arrière et gauche de la vis de liaison du mécanisme de la figure 1 ;
- les figures 8 et 9 sont deux vues en coupe transversale suivant les plans VIII-VIII et IX-IX de la vis de la figure 7 ;
- les figures 10 et 11 sont deux vues en perspective et en coupe axiale de la tige d'éjecteur du mécanisme de la figure 1 ;
- la figure 12 est une vue de dessus de la tige d'éjecteur de la figure 10 ; et
- la figure 13 est un schéma montrant la mise en place de la tige d'éjecteur sur la pipette.

La pipette de prélèvement selon le présent mode de réalisation de l'invention est du même type que celle du document FR-2 696 110. On se référera donc à ce document pour certains détails de la pipette déjà connus de ce document. On ne décrira ici en détail que certains aspects du mécanisme d'éjecteur de cône.

En référence à la figure 2, la pipette 2 comprend classiquement un corps 2 servant de poignée à saisir par la main de l'utilisateur. La pipette comporte un piston 6 mobile à coulissement suivant un axe longitudinal 10 de la pipette dans une cavité inférieure de la pipette afin d'aspirer dans celle-ci un volume de liquide à prélever ou de l'expulser hors de cette cavité. Le déplacement du piston est commandé notamment au moyen d'une tige de commande d'axe 10 reliée en partie inférieure au piston par des pièces d'un type connu. Cette tige est surmontée à son extrémité supérieure par un bouton poussoir rigidement fixé à la tige, que l'utilisateur peut actionner avec le pouce de la main tenant la pipette. Ainsi le piston s'abaisse et remonte en fonction du même mouvement du bouton. La pipette comporte un ressort de rappel apte à replacer le piston et la tige en partie haute à la fin de leur course vers le bas pour l'expulsion du liquide, et un ressort de purge ajoutant son effet à celui du précédent ressort lorsque la course du piston se poursuit vers le bas pour une course de purge.

La pipette comporte une pointe inférieure 7 apte à recevoir comme il est bien connu un cône de prélèvement jetable 9 fixé à friction extérieurement à la pointe inférieure.

La pipette comporte un mécanisme d'éjecteur de cône illustré aux figures 1 et 2. Ce mécanisme comprend de haut en bas suivant la direction longitudinale de la pipette un bouton de commande 12, un actionneur 14, une vis de liaison, 16, une mollette 18 et une tige d'éjecteur 20. Le mécanisme d'éjecteur de la figure 1 s'étend en partie arrière de la pipette, c'est-à-dire du côté de la paume de la main de l'utilisateur.

L'actionneur 14 a une forme générale allongée de haut en bas, allant en se rétrécissant vers le bas. Il est logé dans le corps 2 de la pipette en étant mobile à coulissement dans celui-ci suivant l'axe 10. La pipette est agencée de sorte qu'une pression vers le bas sur le bouton 12 provoque la descente de l'actionneur 14. La liaison entre le bouton et l'actionneur peut être d'un type connu en soi et ne sera pas décrite ici. Un ressort de rappel 20, illustré à la figure 2, assure la remontée de l'actionneur 14 lorsque cesse la sollicitation sur le bouton 12.

En référence aux figures 3, 4, 5 et 5A, l'actionneur 14 présente une extrémité inférieure formée par une partie d'attache femelle 22. Cette partie est profilée suivant une direction parallèle à l'axe 10 et a une section transversale en forme générale de « U », plus précisément en forme de portion d'ellipse, les deux branches 24 du « U » allant en se rapprochant à chacune de leurs deux extrémités. L'ouverture 26 du « U » est dirigée latéralement, ici vers le côté gauche de la pipette. Le bord inférieur de la partie d'attache 22 comporte un épaulement formant une marche 28 s'étendant radialement en saillie vers l'intérieur du « U ». Cet épaulement a néanmoins lui aussi une forme en « U ». Chaque branche 24 est séparée du reste de l'actionneur par une échancrure horizontale 30 s'étendant depuis un point situé environ à la moitié de la longueur de la branche jusqu'à son extrémité libre. La partie d'attache forme une cavité 32 entre les branches 24.

En référence aux figures 6 à 9, la vis de liaison 16 comporte une tête supérieure 34. La tête 34 comprend un support 36 en forme générale de parallélépipède rectangle et une partie d'attache mâle 38 apte à pénétrer dans la partie d'attache femelle 22 de l'actionneur. A cette fin, la partie d'attache mâle 38 a une forme profilée parallèlement à l'axe 10 et présente transversalement à cet axe une forme générale elliptique. La vis de liaison 16 comporte un noyau 40 à partir duquel s'étend vers le haut le support 36, en étant décalé latéralement par rapport à ce dernier. La partie mâle 38 a une hauteur inférieure à celle du support 36. Les extrémités supérieures de la partie mâle 38 et du support 36 sont au même niveau mais la partie mâle s'étend à distance du noyau 40, pour permettre le passage entre eux de la marche 28. La partie mâle 38 s'étend vers la droite en saillie du support 36, et de même vers l'avant et l'arrière. Elle a en vue de gauche et de droite un profil en « T ».

La partie mâle 38 est apte à être reçue par emmanchement dans la partie femelle 22 suivant une direction latérale perpendiculaire à l'axe 10. Lors de l'introduction, les branches 24 s'écartent puis se rapprochent, produisant un clic indiquant l'arrivée de la partie mâle en position de réception. Le fléchissement des branches est permis par les échancrures 30 et le matériau utilisé qui est ici une matière thermoplastique. La marche 28 vient se placer entre la partie mâle 38 et le noyau 40. La vis de liaison 16 se trouve ainsi rigidement fixée à l'actionneur 14. Cette fixation est démontable. Le montage et le démontage se font par un mouvement en translation de la vis par rapport à l'actionneur suivant une direction latérale gauche-droite.

Le noyau 40 de la vis de liaison comprend un plateau supérieur aplati 42 et une partie inférieure mince 44 à profil essentiellement rectangulaire. Il est prolongé en partie inférieure par une tige filetée 46.

En référence aux figures 10 à 12, la tige d'éjecteur 20 a une forme allongée suivant la direction verticale. Elle présente un profil transversal essentiellement creux et ouvert. Toutefois, ce profil est fermé à l'extrémité inférieure 48 de la tige pour former une bague enfilée à coulissement sur un embout inférieur 50 du corps 2 formant l'extrémité libre 7 comme illustré à la figure 2. Cette bague est apte à venir en contact direct avec le cône en vue de l'éjecter. De plus, la tige 20 a une forme essentiellement non rectiligne pour former la jonction entre cette extrémité inférieure 48 s'étendant dans l'axe 10 de la pipette et la partie arrière de la pipette en partie supérieure de la tige désaxée par rapport à l'axe 10.

A cette partie supérieure, la tige présente un conduit vertical supérieur 52 à profil transversal rectangulaire s'étendant d'une face supérieure 54 de la tige jusqu'à une échancrure 56 entamant la tige horizontalement depuis sa face arrière jusqu'à sa face avant. Au-dessous de l'échancrure, la tige présente un conduit inférieur 58 coaxial au conduit supérieur 52, mais cette fois à profil transversal circulaire. Le diamètre du conduit inférieur 58 est égal à la largeur du profil du conduit supérieur 52, de même que le diamètre de la tige filetée 46 de la vis 16 est égal à la largeur de la partie inférieure 44 du support.

La mollette 18 présente en son centre un conduit fileté pour former une liaison vis-écrou avec la tige 46 de la vis 16.

La mollette 18 s'étend dans l'échancrure 56, coaxialement aux conduits 52, 58. La vis 16 pénètre dans les deux conduits et dans la mollette. La partie mâle 38 s'étend en saillie de la face supérieure 54, la partie rectangulaire 44 du support logée dans le conduit supérieur 52 bloque la tige 20 à rotation par rapport à la vis mais autorise leur coulissement relatif. La mollette 18 forme une liaison vis-écrou avec la tige 46 de la vis. La partie inférieure de celle-ci est reçue à coulissement dans le conduit inférieur 58. La tige 20 est donc reliée à la pipette d'une part par la vis de liaison 16 et d'autre part par la bague 48 enfilée sur l'embout.

La mollette 18 est directement accessible par l'utilisateur en arrière de la pipette à travers l'échancrure. La rotation de la mollette entraîne la montée ou la descente à coulissement de la tige 20 par rapport au corps 2 parallèlement à l'axe 10, afin de régler sa positon en fonction du type de cône jetable utilisé.

Pour éjecter le cône, on abaisse le bouton 12 jusqu'à placer la tige 20 en fin de course basse, ce qui pousse le cône vers le bas et le détache de la pipette.

Lorsque le mécanisme d'éjecteur est au repos, c'est-à-dire en fin de course haute, les parties mâle 38 et femelle 22 sont logées dans le corps 2 de la pipette et inaccessibles à l'utilisateur. De plus, elles y sont protégées des chocs et des salissures. La tige 20 ne peut pas être démontée dans cette position.

Pour démonter la tige 20 et la séparer de la pipette, on abaisse le bouton 12 pour placer la tige en fin de course basse. Les parties mâle et femelle apparaissent alors. On sollicite alors la tige 20 latéralement pour séparer les parties mâle et femelle comme précité et tel qu'illustré à la figure 13. Cela produit une inclinaison de la tige 20 par rapport au corps de la pipette, inclinaison permise par le jeu au niveau de la bague 48. On fait ensuite coulisser la partie inférieure de la tige vers le bas pour la désengager de la pipette. Le remontage est effectué en suivant les opérations inverses. Le montage de la tige 20 et le démontage se font sans effort, contrairement à la liaison longitudinale par friction connue de l'art antérieur.

On voit ainsi que la tige 20, la mollette 18 et la vis 16 constituent une première partie de bras d'éjecteur apte à être emmanchée latéralement dans la deuxième partie de bras formée par l'actionneur.

On remarquera que le démontage de la tige peut aussi ici avoir lieu en tournant la mollette jusqu'à la désengager de la vis de liaison 16. Mais cette procédure entraîne la séparation de la tige 20, de la vis 16 et de la mollette 18 les unes des autres, alors que la procédure précédemment décrite conserve ces trois pièces reliées entre elles.

Grâce à la marche 28, la tige 20 ne peut pas être séparée de l'actionneur 14 par un coulissement parallèlement à l'axe 10. Une séparation par un mouvement latéral relatif est nécessaire au préalable. Aucune séparation intempestive n'est donc à craindre lors de l'éjection d'un cône.

La mollette 18 permet un réglage de la longueur du bras d'éjecteur, formé par l'actionneur 14 et la tige 20, parmi une plage continue de valeurs de longueur.

Bien entendu, on pourra apporter à l'invention de nombreuses modifications sans sortir du cadre de celle-ci.

On pourra par exemple relier la tige 20 à l'actionneur 14 par d'autres types de liaisons formant obstacle au coulissement relatif des pièces de l'éjecteur, par exemple une ou plusieurs liaisons vis-écrou ou une liaison par baïonnettes.
On pourra mettre en oeuvre les caractéristiques relatives au réglage de la longueur du bras parmi une plage continue de valeurs indépendamment de celles relatives aux deux parties de bras emmanchées l'une dans l'autre et démontables suivant une direction perpendiculaire à la direction longitudinale.

## Revendications

1. Pipette de prélèvement comportant un corps (2) et un bras mobile par rapport au corps pour éjecter suivant une direction longitudinale (10) de la pipette un cône (9) fixé à la pipette, le bras comprenant une première partie (16, 18, 20) apte à venir en contact avec le cône et une deuxième partie (14), **caractérisée en ce que** les deux parties sont emmanchées l'une dans l'autre en permettant de séparer du corps (2) la première partie à partir d'une position de fonctionnement par un mouvement initial suivant une direction essentiellement perpendiculaire à la direction longitudinale (10).

2. Pipette selon la revendication 1, **caractérisée en ce qu'**elle est agencée de sorte que la direction d'emmanchement est latérale.

3. Pipette selon la revendication 1 ou 2,
**caractérisée en ce qu'**elle est agencée de sorte que la direction d'emmanchement est unique.

4. Pipette selon l'une quelconque des revendications 1 à 3, **caractérisée en ce que** l'une (20) des parties de bras présente une forme (34) en « T » apte à être reçue dans un logement (32) de l'autre partie (14) de forme correspondante.

5. Pipette selon l'une quelconque des revendications 1 à 4, **caractérisée en ce qu'**elle est agencée de sorte que les deux parties peuvent être séparées l'une de l'autre sans démonter au préalable la pipette.

6. Pipette selon l'une quelconque des revendications 1 à 5, **caractérisée en ce que** le corps (2) de pipette forme obstacle à la séparation des deux parties au moins lorsque le bras s'étend à une extrémité haute de la course d'éjection.

7. Pipette selon l'une quelconque des revendications 1 à 6, **caractérisée en ce qu'**elle est agencée de sorte que le corps (2) permet la séparation des deux parties lorsque le bras s'étend à une extrémité basse de la course d'éjection.

8. Pipette selon l'une quelconque des revendications 1 à 7, **caractérisée en ce qu'**elle comprend des moyens de réglage (16, 18), permettant de faire varier une longueur du bras (14, 16, 18, 20) continûment dans une plage de valeurs.

## Claims

1. Pipette for taking samples, consisting of a body (2) and an arm movable relative to the body for ejecting, in a longitudinal direction (10) of the pipette, a cone (9) fixed to the pipette, the arm consisting of a first part (16, 18, 20) suitable for coming into contact with the cone and a second part (14), **characterised in that** the two parts are slotted one inside the other and thus allow separation between the body (2) and the first part from a functioning position via an initial movement in a direction essentially perpendicular to the longitudinal direction (10).

2. Pipette according to Claim 1, **characterised in that** it is arranged so that the direction of slotting is lateral.

3. Pipette according to Claim 1 or 2, **characterised in that** it is arranged so that slotting occurs in one direction only.

4. Pipette according to any of Claims 1 to 3, **characterised in that** one (20) of the parts of the arm presents a "T" shape (34) adapted to be inserted into a guide (32) of corresponding shape on the other part (14).

5. Pipette according to any of Claims 1 to 4, **characterised in that** it is arranged so that the two parts can be separated from each other without dismantling the pipette beforehand.

6. Pipette according to any of Claims 1 to 5, **characterised in that** the body (2) of the pipette forms an obstacle to the separation of the two parts, at least when the arm extends to the upper extremity of the path of ejection.

7. Pipette according to any of Claims 1 to 6, **characterised in that** it is arranged so that the body (2) allows the two parts to separate when the arm extends to the lower extremity of the path of ejection.

8. Pipette according to any of Claims 1 to 7, **characterised in that** it contains means of adjustment (16, 18) that allow the length of the arm to be varied (14, 16, 18, 20) continuously within a range of values.

## Patentansprüche

1. Pipette zur Entnahme, umfassend einen Körper (2) und einen Arm, der bezüglich des Körpers beweglich ist, um einen an der Pipette befestigten Konus (9) entlang einer Längsrichtung (10) der Pipette auszustoßen, wobei der Arm einen ersten Teil (16, 18, 20) umfasst, der dazu ausgelegt ist, in Kontakt mit dem Konus zu gelangen, sowie einen zweiten Teil (14), **dadurch gekennzeichnet, dass** die zwei Teile ineinander eingepasst sind, wobei sie es erlauben, den ersten Teil ausgehend von einer Arbeitsposition durch eine anfängliche Bewegung entlang einer Richtung im Wesentlichen orthogonal zur Längsrichtung (10) vom Körper (2) zu trennen.

2. Pipette nach Anspruch 1, **dadurch gekennzeichnet, dass** sie derart gestaltet ist, dass die Einpassrichtung seitlich ist.

3. Pipette nach Anspruch 1 oder 2, **dadurch gekennzeichnet, dass** sie derart gestaltet ist, dass die Einpassrichtung eindeutig ist.

4. Pipette nach einem der Ansprüche 1 bis 3, **dadurch gekennzeichnet, dass** der eine (20) der Teile des Arms eine "T"-Form (34) aufweist, die dazu ausgelegt ist, in einer Aufnahme (32) des anderen Teils (14) mit entsprechender Form aufgenommen zu werden.

5. Pipette nach einem der Ansprüche 1 bis 4, **dadurch gekennzeichnet, dass** sie derart gestaltet ist, dass die zwei Teile voneinander getrennt werden können, ohne zuvor die Pipette zu zerlegen.

6. Pipette nach einem der Ansprüche 1 bis 5, **dadurch gekennzeichnet, dass** der Körper (2) der Pipette der Trennung der zwei Teile wenigstens dann entgegenwirkt, wenn sich der Arm zu einem oberen Ende des Auswurfwegs erstreckt.

7. Pipette nach einem der Ansprüche 1 bis 6, **dadurch gekennzeichnet, dass** sie derart gestaltet ist, dass der Körper (2) die Trennung der zwei Teile erlaubt, wenn sich der Arm zu einem unteren Ende des Auswurfwegs erstreckt.

8. Pipette nach einem der Ansprüche 1 bis 7, **dadurch gekennzeichnet, dass** sie Regelungsmittel (16, 18) umfasst, die es erlauben, eine Länge des Arms (14, 16, 18, 20) in einem Bereich von Werten kontinuierlich variieren zu lassen.
